# EUROPÄISCHE PATENTSCHRIFT

(11) **EP 0 096 400 B1**
(45) Veröffentlichungstag und Bekanntmachung des Hinweises auf die Patenterteilung: **09.04.1986**
(21) Anmeldenummer: 83105531.4
(22) Anmeldetag: 06.06.1983
(51) Int. Cl.: E05B 59/00, E05B 47/06

(54) **Schlossanlage zur Sicherung von Türen**
Lock installation for securing doors
Installation de fermeture pour la consolidation des portes

(30) Priorität: 07.06.1982 AT 2208/82
(43) Veröffentlichungstag der Anmeldung: 21.12.1983
(73) Patentinhaber: ELEKTRONIKBAU Krippner & Kletzmaier Gesellschaft m.b.H. & Co., A-4041 Linz/Do. (AT)
(72) Erfinder: Krippner, Gunther, A-4040 Linz (AT); Kletzmaier, Karl, A-4100 Ottensheim (AT)
(74) Vertreter: Wolke, Heidemarie, Dr.

## Beschreibung

Die Erfindung betrifft eine Schloßanlage zur Sicherang von Türen oder dgl: mit zwei relativ gegenüber der zu verschließenden Türe bewegbar gelagerten Riegeln und zwei diesen zugeordneten Sperrvorrichtungen, eine der beiden Sperrvorrichtungen weist eine mit einem Schlüssel sperrbare Schließmechanik auf und der anderen ist ein fernbetätigbarer Entsperrantrieb zugeordnet.

Es sind bereits Schloßanlagen bekannt, die zur Sicherung von Türen, insbesondere in Kleintnesoranlagen, zwei relativ gegenüber der zu verschließenden Tür bewegbar gelagerte Riegel und diesen zugeordnete Sperrvorrichtungen aufweisen. Einer der beiden Riegel ist über eine mit einem Schlüssel sperrbare Schließmechanik manuell zu entriegeln. Der andere Riegel kann üer einen fernbetätigbaren Entsperrantrieb vollautomatisch freigegeben werden. Zum Verstellen dieses fernbetätigbaren Riegels ist ein relativ hoher Kraftaufwand erforderlich. Jedes Schloß ist daher mit Steuerleitungen für die Schloßübenwachung und zusätzlich mit Konstantstromleitungen zur Betätigung der Antriebsvorrichtung für den fernbetätigbaren Sperriegel, ausgestattet.

Der vorliegenden Erfindung liegt nunmehr die Aufgabe zugrunde, eine Schloßanlage der eingangs beschriebenen Art zu schaffen, bei der das fernbetätigbare Öffnen des Sicherungsriegels einen geringen Leistunsbedarf benötigt, sodaß die Elektroinstallation derartiger Schloßanlagen vereinfacht wind. Darübehinaus soll auch bei der erfindungsgemäßen Schloßanlage der Einsatz von Standardschlössern ermöglicht werden.

Diese Aufgabe der Erfindung wird dadurch gelöst, daß dem mit der Schließmechanik sperrbaren Sperriegel ein Stellungsgeber zugeordnet ist, der bei geöffnetem Sperriegel aktivirt ist und die Beaufschlagung des fernbetätigbaren Entsperrantriebes freigibt und daß dem dem Entsperrantrieb zugeordneten Sicherungsriegel eine in Öffnungsrichtung wirksame Antriebsvorrichtung zugeordnet ist, die mit dem Sperriegel zusammenwirkt und mit diesem in eine zur Verstellung des Sicherungsriegels vorgesehene Ausgagsstellung verstellbar ist. Ler Vorteil dieser überraschend einfachen Lösung liegt darin, daß zum Verstellen des Sicherungsriegels die bei der Betätigung des manuell bedienbaren Sperriegels aufgebrachte Kraft gespeichert wird. Dadurch, daß für die Verstellung des Sicherungsriegels in die geöffnete bzw. geschlossene Stellung die manuell aufgebrschte Verstellkraft für den Sperriegel genutzt wird, ist der Leistungsbedarf, der durch die elektrische Energie aufzubringen ist, gering. Gleichzeitig wird erreicht, daß auch bei Verwendung von Standardschlössern durch den Anbau von einigen wenigen Teilen eine zusätzliche Sichenung der Tür durch einen weiteren Sicherungsriegel möglich ist. In Verbindung mit einer Steuereinrichtung, die an eine Datenbank angeschlossen ist, ist auch eine vollelektronische Sicherung der Tür gegen unbefugtes Öffnen möglich. Ein weitener Vorteil der Schloßanlage liegt darin, dan durch die Zuoranrung eines Stellungsgebers für den Sperriegel jener Sicherungsriegel genau definiert wird, der von der fernbetätigbaren Sperrvorrichtung geöffnet werden soll. So werden Fehlbedienungen bei derartigen Schloßanlagen zur Sicherung von Safetüren vermieden.

Gemäß einem weiteren sehr wesentlichen Merkmal der Erfindung ist vorgesehen daß der Sicherungsriegel in einer in Offungsrichtung verlaufenden, insbesondene am Sperriegel angeordneten Fürungsbahn verschiebbar gelagert ist und daß die dem Sicherungsriegel zugeordnete Sperrvorrichtung einen durch einen Elektromagnet gebildeten Entsperrantrieb und einen in den Sicherungsriegel eingreifenden Sperrhebel aufweist, der durch den Elektromagnet in eine vom Sicherungsriegel entfernte Freigabestellung verstellbar ist. Dies ermöglicht eine kompakte Bauweise einer erfindungsgemäßen Schloßanlage, wobei durch die Führung des Sicherungsriegels am Sperriegel der Aufwand für den Einbau des Sicherangsriegels vermindert wird. Da der Sicherungsriegel zum Öffnen lediglich durch den Sperrhebel freizugeben ist, ist der Energieaufwand zum Öffnen der Sperrvorrichtung gering. So kann üer die vornandenen Steuer- und Überwachungsleitungen der Strom zur Betätigurg des den Sperrhebel beaufschlagenden Elektromgnetes übemittelt werden.

Erfindungsgemäß ist es weiters möglich, daß die Antriebsvorrichtung für den Sicherungsriegel durch eine zwischen Sperrund Sicherungsriegel angeordnete Zugvorrichtung, z.B. eine Scraubenfeder, gebildet ist. Von Vorteil ist bei dieser Ausfuhrungsfom, daß die zum Öffnen des Sicherungsriegels erfonderliche Kraft auch nach einer Betätigung bzw. Öffnung des Sperriegels aufgebnacht werden kann. Durch eine Vorspannung der Zugvorrichtung bzw. der diese bildenden Schraubenfeder steht die Kraft zur Verschiebung des Sicherungsriegels auch nach Betätigung des Sperriegels bei Freigabe des Sperrhebels zur Verfügung.

Gemäß einer weiteren Ausführungsform der Erfindung ist vorgesehen, daß die Führungsbahn für den Sichenungsriegel vorzugsweise im Türrahmen angeordnet ist und daß die Antriebsvorrichtung durch eine zwischen dem Sicherungriegel und dem Türrahmen angeordnete Zugvorrichtung, nämlich eine Schrauberfeder, gebildet ist. Dies emöglicht einen einfachen r Ubmbau bereits bestehender Schloßanlagen in erfindungsgemäße Schloßanlagen, da an den Sperriegeln und den Installationen in der Tür nichts geändert werden muß.

Von Vorteil ist eine Ausfürungsform der Erfindung, bei der der Sicherungsriegel um eine Achse drehbar gelagert ist und die Antriebsvorrichtung eine Zugvorrichtuing, z.B. eine Schraubenfeder, aufweist, die durch den Entsperrantrieb, z.B. einen Elektromanet, aus einer zwischen der Achse und der einen Stirnseite des Sicherungsriegels befindlichen Ruhestellung in eine zwischen der Achse und der gegenüberliegenden Stirnseite des Sicherungsriegels befindliche Öffnungstellung verbringbar ist. Diese erfindungsgemäß Lösung zeichnet sich eberfalls dadurch aus, daß eine Nachrüstung an bereits bestehenden Schoßanlagen einfach möglich ist und weiters die Betätigung des Zusatzriegels unabhängig davon erfolgen kann, ob der manuell zu bedienende Sperrriegel bereits in seine geöffnete Stellung verstellt wurde oder nicht. Die Knaft zum Öffnen des Sperriegels wird in diesem Fall bereits beim vorungegangenen Schließvorgang des manuell betätigbaren Sperriegels gespeichert.

Nach der Erfindung ist es weiters auch möglich, daß der Sicherungsriegel,die zugehörige Antriebsvorrichtung sowie der Entsperrantrieb und der dem Sperriegel zugeordnete Stellungsgeber im Türrahmen angeordnet ist.

Im Rahmen der Erfindung ist auch eine Ausbildung möglich nach der der Stellungsgeber parallel zu dem Entsperrantrieb, z.B. dem Elektromagnet, geschaltet ist und ein Unterbrecherglied, z.B. einen Öffnungskontakt, aufweist, der bei geöffnete Sperrriegel aktiviert ist. Diese Ausfürunggsform zeichnet sich durch einen äußerst geringen Installationsaufwand aus, da lediglich zwei Leitungen zur Überwachung der Stellung des Stellungsgebers sowie zum Beaufschlagen des Entsperrantriebes benötigt werden. Vorteilhaft ist es weiters, wenn der Stellungsgeber und der Entsperrantrieb sowohl an eine Hochfrequenzversorgungsanlage als auch an eine Niederfrequenzversorggsanlage angeschlossen sind, da über dasselbe Leitungssystem in einfacher Weise unterschiedliche Informationen geleitet werden können. So kann sowohl die Stellung des Stellungsgebers, als auch die Betätigung eines Elektromagneten ohne gegenseitige Störung vorgenommen werden.

Schließlich ist nach einer weiteren sehr vorteilhaften Ausührungsform der Erfindung vorgesehen, daß die Steuereinrichtung für die Schloßanlage eine Zeilen-Spalten-Matrix aufweist und über eine Zeilenansteureinheit und eine Spaltenansteuereinheit die Stellungsgeber mit der Hochfrequenzversorgungsanlage zusammengeschaltet sind und daß bei einer Aktivierung des Öffnungskontaktes des Stellungsgebers ein Codeglied aktiviert ist, welches über die Zeilenansteuereinheit und die Spaltenansteuereinheit den Entsperrantrieb an die Niederfrequenzversorgungsanlage anschließt, wobei vorzugsweise dem Codeglied ein Sperrglied zugeordnet ist, welches auf einer Codiereinheit und einer Alarmmeldeanlage zusammengeschaltet ist und bei einer Aktivierung des Stellungsgebers ohne Vorliegen eines Freigabesignals von der Codiereinheit die Alarmmeldeanlage aktiviert ist. Durch diese gewählte Art der Steuer- und Übenwachungseinrichtung kann in Verbindung mit der Zeilen-Spalten-Matrix mit einem sehr geringen lnstallationsaufwand bei einer Vielzahl von erfindungsgemäßen Schloßanlagen, beispielsweise in Kleintresoranlagen, das Auslangen gefunden werden. Vorteilhaft ist, daß die vorhandenen Bauteile gleichzeitig auch zur überwachung gegen unbefugtes Öffnen der durch die erfindungs-gemäßen Schloßanlagen gesicherten Türen verwendet werden können. So wird eine günstige Kombination zwischen Aufwand bei der Schloßanlage und erzielbarem Sicherheitsgrad erreicht.

Nach der Erfindung ist auch vorgesehen, daß dem Sicherungsriegel bzw. dessen Antriebsvorrichtung eine Notöffnungsvvorrichtung zugeordnet ist, die vorzugsweise eine über ein Schloß mit dem Sicherungsriegel bzw: dessen Antriebsvorrichtung in Eingriff bringbare Betätigungsvorrichtung umfaßt. Dadurch ist es möglich, auch nach Ausfall der Antriebsvorrichtung bzw. des Entsperrrantriebes den Sicherungsriegel durch manuellen Eingriff in Verbindung mit einem weiteren Schlüssel zu betätigen.

Zum besseren Verständnis der Erfindung wird diese im folgenden anhand der in den Zeichnungen dargestellten Ausführungsbeispiele näher erläutert:

Es zeigen
Fig. 1 eine erfindungsgemäße Schloßanlage, eingebaut in einen Kleintresor, mit der zugehörigen Steuereinrichtung in Seitenansicht;
Fig. 2 die Schloßanlage nach Fig. 1 in Seitenansicht und größerem Maßstab;
Fig. 3 die Schloßanlage gemäß Figur 1 und 2 in Draufsicht;
Fig. 4 - 7 verschiedene Stellungen des Sperrund Sicherungsriegels, der erfindungsgemäßen Schloßanlage, gemäß den Figuren 1 - 3, in Seitenansicht;
Fig. 8 eine Ausfürungsvariante einer erfindungsgemäßen Schloßanlage in Seitensicht;
Fig. 9 die Schloßanlage gemäß Figur 8 in Stimansicht;
Fig. 10 -14 verschiedene Stellungen des Sperrund Sicherungsriegels der Schoßanlage gemäß den Figuren 8 und 9;
Fig. 15 ein Blockschaltbild einer, einer erfindungs-gemäßen Schloßanlage zugeordneten Steuereinrichtung.

In Figur 1 ist von einem Kleintresor 1 eine Tür 2 und der dazugehörige Türrahmen 3 dargestellt. Zwischen der Tür 2 und dem Türrahmen 3 ist eine Schloßanlage 4 angeordnet. Diese Schloßanlage 4 umfaßt einen Sperriegel 5 sowie einen Sicherungsriegel 6. Dem Sperriegel 5 ist eine Sperrvorrichtung 7 und dem Sicherungsriegel 6 eine Sperrvorrichtung 8 zugeordnet. Die Sperrvorrichtung.7 um-faßt eine manuell zu bedienende Schließmechanik 9, die einen mit einem Schlüssel 10 sperrbaren Handgriff aufweist. Zwischen dem Sperriegel 5 und dem Sicherungsriegel 6 ist eine Antriebsvorrichtung 12 angeordnet, die z.B. durch eine Schaubenfeder 13 gebildet ist.

Im Türrahmen 3 ist von der Sperrvorrichtung 8 für den Sicherungsriegel 6 ein Entsperrantrieb 14, nämlich ein Elektromagnet 15, dargestellt. Dem Sperriegel 5 ist im Türrahmen 3 ein Stellungsgeber zugeordnet. Ler Elektromagnet 15 sowie der Stellungsgeber 16 sind über zwei Leitungen 17,18 mit einer Steuereinrichtung 19 verbunden. Diese Steuereinrichtung 19 ist mit einer Hochfrequenzversorgungsanlage 20, einer Niederfrequenzversorungsanlage 21, einer Zeilenansteuereinheit 22, einer Spaltenansteuereinheit 23, einem Programmschaltwerk 24, z.B. einem Rechner, einer Energieversorgungsvorrichtung 25, einer Alarmmeldeanlage 26 sowie einer dieser Alarmmeldeanlage zugeordneten Sirene 27 ausgestattet.

In Figur 2 ist die Schloßanlage 1 gezeigt, wobei der Sperriegel 5 geöffnet ist. Dies erfolgt dadurch, daß durch Drehen des Schlüssels 10 um 90 Grad der Handgriff 11 freigegeben wird und durch Drehen des Handgriffes 11 wird der Riegel 5 aus der in strichlierten Linien gezeigten Ruhestellung 28 in die in vollen Dinien gezeichnete Öffnungsstellung 29 bewegt. Der Sicherungsriegel 6 befindet sich in der geschlossenen Stellung, da er über einen Sperrhebel 30, der mit dem Entsperrantrieb 14 verounden ist, festgehalten ist. Durch die Bewegung des Sperriegels 5 in die Öffnungsstellung 29 wird die Antriebsvorrichtung 12 - die Schrauenfeder 13 - vorgespannt, um nach dem Freigeben des Sicherungsriegels 6 diesen entlang einer am Sperriegel 5 angeordneten Führungsbahn 31 in Öffnungsrichtung - Pfeil 32 - in die mit strichlierten Linien gezeichnete geöffnete Stellung zu verbringen. Beim Zurückziehen des Sperriegels 5 mit dem Handgriff 11 wird auch der Stellungsgeber 16 freigegeben und ein Unterbrecherglied 38 geöffnet.

In Figur 3 ist die Lagerung des Sperrhebels 30 dargestellt. Der Sperrhebel 30 ist auf einer Achse 34 etwa in seiner Längsmitte - die im Türrahmen 3 gehaltert ist, drehbar gelagert und in seinem, vom Sicherungsriegel 6 abgewerdeten Endaereich mit dem Elektromagnet 15 des Sperrantriebes 14 gekuppelt. In seiner, den Sicherungsriegel 6 fixierenden Stellung ist der Sperrhebel 30 in Richtung des Sicherungsriegels 6 mit einer Zugfeder 35 vorgespannt. Zum Entsperren des Sicherungsriegels 6 wird der Hebel mit dem Elektromagnet 15 entgegen der Zugfeder 35 hochgeschwenkt.

In den Figuren 4 - 7 sind dann die verschiedenen Stellungen des Sicherungs- und Sperriegels 6,7 der Antriebsvorrichtung 12 zwischen den beiden Riegeln sowie des Stellungsgebers 16 und des Sperrhebels 30 dargestellt. In Figur 4 ist die Schloßanlage im versperrten Zustand gezeigt. Die Schließmechanik 9 ist geschlossen und mit dem Schlüsel versperrt. Der Stellungsgeber 16 ist durch den Sperriegel 5 betätigt. Das Unterbrecherglied 33 ist geschlossen. Es besteht eine Leitungsverbindung zwischen den beiden Leitungen 17,18. Die von der Steuereinrichtung 19 in die Leitungen 17 und 18 eingespeiste Hochfrequenz beeinflußt die Spule des Elektromagnetes 15 nicht, sondern kann ungehindert über den geschlossenen Kontakt des Unterbrechergliedes 38 wieder zur Steuereinrichtung zurückgeleitet werden. Für den Fall, daß nun versucht wird, die Tür 2 gewaltsam zu öffnen, wird beim Öffnen des Sperriegels 5 der Stellungsgeber 16 freigegeben und das Unterbrecherglied 33 geöffnet. Beim Öffnen des Unterbrechergliedes wird die Weiterleitung der hochfrequenten Ströme oder Impulse unterbrochen und die Steuereinrichtung 19 löst entsprechend dem eingestellten Programm einen Alarm aus. Ist dagegen in der Steuereinrichtung 19 über das Programschaltwerk 24 eine Öffnung der Tür 2 vorprogrammiert, so kann die Schließmechanik 9 mit dem Schlüssel entsperrt und durch Verdrehen des Handgriffes 11, wie in Figur 5 gezeigt, der Sperriegel 5 in seine geöffnete Stellung verschoben werden. Durch dieses Verschieben des Sperrriegels 5 wird die Antriebsvorrichtung 12, nämlich die Schrauberfeder 13, da der Sicherungsriegel 6 mit dem Sperrhebel 30 noch blockiert ist, vorgesannt. Das Öffnen des Unterbrechergliedes 33 zeigt nun der Steuereinrichtung 19 an, daß der Sperriegel 5 in der Tür 2 geöffnet ist, damit ist auch die Umgehungsleitung des Elektromagneten 15 unterbrochen und es kann nun von der Steuereinrichtung 19 über dieselben Leitungen 17, 18 eine niederfrequente Spannung zugefürt werden, die den Elektromagnet 15 kurzeitig erregt. Die Kraft des Elektromagneten 15 muß lediglich dazu susreichen, um die Wirkung der Zugfeder 35 zu überwinden, und den Sperrhebel 30 aus den Querschnittsbereich des Sicherungsriegels 6 herauszufüren. Der Kraftaufwand zum Verschieben des Sicherungsriegels 6 in seine geöffnete Stellung nach den Hochheben des Sperrhebels 30 wird durch die bereits vorgespannte Schraubenfeder 13 aufgebracht. Dadurch ist nur ein Elektromagnet mit geringer Leistung nötig und kleine Leitungsquerschnitte zum Beaufschlsgen des Elektromagneten 15 reichen aus.

In Figur 6 ist jene Stellung des Sperr- und Sicherungsriegels 5 bzw. 6 gezeigt, in der die Tür 2 geöffnet weerden kann.

In Figur 7 ist gezeigt, daß beim Verschließen der Schloßanlage mittels des Handgriffes 11 der Sperr- und Sicherungsriegel 5 bzw. 6 gleichzeitig in Richtung des Türrahmens 3 bewegt werden. Das Unterbrecherglied 33 wird durch den Sperriegel 5 geschlossen. Die Formgebung der Stirnseite des Sicherungsriegels 6 stellt sicher, daß beim Schließen der Sperrhebel 30 entgegen der Wirkung der Zugfeder 35 hochgedrückt wird und in den Sicherungsriegel 6 einrastet. Damit ist der Zustand, wie bereits in Figur 4 gezeigt, wieder hergestellt.

In Figur 8 und 9 ist eine Ausführungsvariante einer Schloßanlage 1 dargestellt. Bei der in Figur 8 gezeigten Schloßanlage ist ein Sicherungsriegel 36 im Türrahmen 3 eines Kleintresors angeordnet. Ein Sperriegel 37 ist in der Tür 2 angeordnet. Dem Sperriegel 37 ist im Türahmen 3 ein Stellungsgeber 16 zugeordnet. Ein Öffnungskontakt 38 dieses als Unterbrecherglied 33 ausgebildeten Stellungsgebers 16 ist geöffnet, da der Sperriegel 37 bereits geöffnet und in die Tür 2 eingezogen ist. Die Tür 2 ist durch den Sicherungsriegel 36 noch gegen ein Öffnen blockiert. Zum Öffnen des Sicherungsriegels 36 ist ein Entsperrantrieb 39 angeordnet, der einen Elektromagnet 15 sowie eine durch eine Schraubenfeder 40 gebildete, als Antriebsvorrichtung fur den Sicherungsriegel 36 dienende Zugvorrichtung 41 umfaßt. Diese Schraubenfeder 40 ist mit inrem Ende 42 im Türrahmen 3 und mit inrem Ende 43 am Sicherangsriegel 36 gelagert. In der geschlossenen Stellung des Sicherungsriegels 36 befindet sich eine Schraubenfeder 40 zwischen einer Achse 44, um die der Sicherungsriegel 36 verschwerbar ist, sowie einer Stirnseite 45 desselben. Eine Schubstange 46 des Elektromagneten 15 ist in einer zur Achse 44 zentrischen Kulissenbahn 47 geführt. Wird der Sicherungsriegel 36 geöffnet, so wird über die Leitungen 17,18 der Elektromagnet 15 beaufschlagt und zieht die Schubstange 46 an. Der Sicherangsriegel 36 wird in seine mit strichlierten Linien gezeichnete Öffnungsstellung 48, in Richtung des Pfeiles 49, verschwenkt. Die Kraft des Elektromagneten 15 kann gering gehalten werden, da bereits nach einem kleinen Verschwenkwinkelkel das Ende 43 der Zugvorrichtung 41 sich zwischen der Achse 44 und einer Stirnseite 50, die der Kullissenbhnn 47 nahe benachbart ist, befindet und die Offnungsbewegung des Sicherungsriegels 36 unterstützt.

In Figur 9 ist gezeigt, daß der Sicherungsriegel 36 einen Mitnahmestift 51 aufweist, welcher beim Öffnen des Sicherungsriegels 36 - wie mit strichlierten Linien angedeutet - in die Bewegungsbahn des Sperriegels 37 eingeschwenkt wird. Durch die beim Schließen des Sperriegels 37 aufgebrachte manuelle Kraft wird der Sicherangsriegel 36 über den Mitnahmenstift 51 in die mit vollen Linien gezeichnete Ruhestellung 52 verbracht und die Schraubenfeder 40 für eine weitere Öffnungbewegung wieder vorgespannt.

In den Figuren 10 - 14 sind zum besseren Verständnid der Wirkungsweise der erfindungsgemäßen Schloßanlage die verschiedenen Stellungen der Sperr- bzw. Sicherungsriegel 35,37 sowie des Stellungsgebers 16 dargestellt.

In Figur 10 ist die Schloßanlage abgesperrt und die Tür 2 sowohl durch den Sperriegel 37 als auch durch den Sicherungsriegel 36 gesichert. Nach Aufsperren des Schlosses kann mit den Handgriff 11 durch Drehen in Richtung des Pfeiles 53 der Sperriegel 37 in Öffnungsrichtung - Pfeil 54 - bewegt werden - Figur 11,12. Dadurch wird der Öffnungskontakt 38 des Stellungsgebers 16 freigegeben und teilt der Steuereinrichtung mit, daß nunmehr auch der Sicherungsriegel 36 geöffnet werden kann. Dieses Öffnen des Sicherungsriegels 36 erfolgt dann wie in Figur 8. bzw. 9 beschrieben. Die Stellung der Sperr- und Sicherungsriegel 36,37 in der geöffneten Stellung ist in Figur 13 gezeigt.

In Figur 14 ist gezeigt, wir durch die manuelle Bewegung des Sperriegels 37 beim Verschließen der Schoßanlage 1 entgegen der Öffnungssrichtung - Pfeil 54 - über den Mitnahmestift 51 der Sicherungsriegel 36 wieder . in seine in Figur 10 gezeigte abgeschlossene Stellung zurückverstellt wird.

In Figur 15 ist die den Schloßanlagen zugeordnete Steuereinrichtung 19 näher dargestellt. Um den Aufwand an Installationsarbeiten bei der Sicherung einer Vielzanl von Türen, wie dies bei Kleintresorsanlagen üblicherweise der Fall ist, möglichst gering zu halten, wird zur Ansteuerung der Stellungsgeber 16 bei den einzelnen Türen eine sogenannte Zeilen-Spalten-Matrix geschaltet. Beim Abfragen der Stellung des Sperr bzw. Sicherungsriegels 5,6 bzw. 36,37 wird ein hochfrequenter Stromimpuls oder ein lmpiulspaket ausgegeben, das den Elektromagnetet 15 nicht zum Anzug bringt. Der Abfrageimpuls kann pro Schloßanlage oder gemeinsam für eine ganze Spalte ausgegeben werden.

Die Steuereinrichtung 19 ist dazu mit einer Zeilenansteuereinheit 22 und einer Spaltenansteuereinheit 23 versehen. Über die Zeilen- und Spaltenansteuereinheit 22,23 können die einzelnen Zeilen und Spalten des Steuersystems mit einer Hochfrequenzversorgutgsanlage 20 bzw. einer Niederfrequenzversorgungsanlage 21 zusammengeschaltet werden. Die Zeilen- bzw. Spaltensteuereinheiten 22,23 werden von einem Programmschaltwerk 24 aus angesteuert bzw. mit einer Energieversorgungeinheit 25 verbunden. Für den Fall einer unberechtigten Öffnung einer Schloßanlage bzw. einer Tür einer derartigen Safeanlage ist dem Programmschaltwerk eine Alarmmeldeanlage 26 mit einer Sirene 27 zugeordnet. Selbstverständlich kann dieser Alarmmeldeanlage 26 ein beliebiger Alarmmelder, beispielsweise eine Lichtsignalanlage oder eine vollautomatische Einbruchsmeldeanlage mit einer Meldungsdurchgabe an die Polizei, angeschlossen sein.

In jedem Knotenpunkt zwischen einer Zeile und Spalte der Zeilenund Spaltenmatrix ist eine Schloßanlage 4 angeordnet. Zum besseren Verständnis ist in Figur 15 auf die in den Figuren 1 und 2 beschriebene Schloßanlage 4 zurückgegriffen. Diese Schloßanlage 4 befindet sich im Kreuzungbereich zwischen der die Zeile verkörpernden Leitung 18 und der die Spalte verkörpernden Leitung 17. Der Stellungsgeber 16 ist zwischen diesen Leitungen 17 und 18 geschaltet. Zwischen dem Stellungsgeber 16 und der Leitung 17 ist zusätzlich eine Diode 55 angeordnet, um eine Beeinflussung weiterer Schloßanlagen auszuschalten. Parallel zum Stellungsgeber 16 ist der Elektromagnet 15 geschaltet, der mit dem Sperrhebel 30 verbunden ist.

Die Funktion der Steuereinrichtung 19 ist derart, daß vom Programmschaltwerk 24 pro Schloß oder für die in einer Spalte, beispielsweise entlang der Leitung 17 angeordneten Schlösser ein gemeinsamer Abfrageimpuls ausgelöst wird. Dies erfolgt derart, daß einzelne Stromimpulse oder hochfrequentente Strompulspakete von der Hochfrequenzversorgungsanlage 20 über die Spaltenansteuereinheit 23 den einzelnen Schloßanlagen 1 zugeführt werden. Dieser hochfrequente Stromimpuls geht durch den Elektromagnet 15 nicht hindurch. Er bring den Magnet auch nicht zum Anziehen. Ist das Unterbrecherglied 33 des Stellungsgebers 16 geschlossen, so werden diese Impulse üer das Unterbrecherglied unbehindert Steuereinrichtung 19 rückgeleitet. Es ist ein kontinuierlicher Durchgang dieses Impulses bzw. dieses Impulspaketes im Programmschaltwerk 24 erkennbar. Der Zustand wird als ordnungsgemäß verschlossen erkannt. Soll nun die Schloßanlage 1 geöffnet werden, so wird über das Programmschaltwerk 24 das Öffnen der Tür 2 eingespeichert. Durch das Öffnen des Schlosses mit Hilfe des Schüsels wird der Öffnungskontakt 38 des Stellungsgebers 16 geöffnet. Die Unterbrechung der Weiterleitung der hochfrequenten Strominpulse bsw. Impulspakete signalisiert dem Programmschaltwerk 24, daß der der Sohloßanlage zugeordnete Sicherungsriegel 6 zu öffnen ist. Das Programmschaltwerk 24 schaltet aufgrund der Zustandsänderung des Stellungsgebers 16 die Niederfrequenzversorgungsanlage 21 auf die Leitungen 17 und 18. Da der Öffnungskontakt 38 des Stellungsgebers 16 geöffnet ist, zieht der Elektromagnet 15 an und öffnet den Sperrhebel 30. Der Sichenungsriegel 6 wird in seine geöffnete Stellung gezogen.

Nach dem Schließen der Schloßanlage 1 wird durch das Programmschaltwerk 24 der geschlossene Zustand der Schloßanlage 1 wieder erkannt und die Schloßanlage wieder in die normale Überwachung mittels der Hochfrequenzstromimpulse übnommen.

Um eine zuzätliche Sicherheit zu erreichen, kann das Programmschaltwerk so programiert sein, daß nach einer gewissen Öffnungsdauer ein Warnsignal abgegeben wird, um zu verhindern, daß versehentlich Türen einer Tresoranlage offen bleiben.

Wird nun dagegen die Sanloßanlage 1 unbefugt geöffnet, d.h., daß im Programmschaltwerk keine Öffnungsfreigabe gegeben ist, so erfolgt die Alarmeldung derart:
Beim unberechtigten Öffnen der Schloßanlage 1 wird der Stellungsgeber 16 durch das Zurückziehen des Sperriegels 5 freigegeben und die hochfrequenten Stromimpulse bzw. Impulspakete unterbrochen. Üblicherweise wurde nun üer ein Codeglied 56 vom Programmschaltwerk 24 die Niederfrequenzversorgungsanlage 21 zum Öffnen des Sicherungsriegels 5 beaufschlagt werden. Zwischen dem Programmschaltwerk 24 und dem Codeglied 56 ist jedoch ein Sperrglied 57 angeordnet, welches mit einer Codiereinheit 58 zussmmengeschaltet ist. Ist nun auf der Codiereinheit 58 keine Öffnungsfreigabe für jene Schtoßantage erteilt, bei der der Stellungsgeber 15 geöffnet ist, so kann der Steuerimpuls vom Programmschaltwerk 24 nicht zur Niederspannungsversorgungsanlage 21 gelangen. Diese Befehlsunterbreschung wird vom Programschaltwerk 24 erkannt und dementsprechend die Alarmmeldeanlage 26 beaufschlagt, die entweder über eine Sirene 27 oder über einen vollautomatischen Meldungsgeber die Sicherungskräfte über das unbefugte Öffnen einer Schloßanlage informiert.

Um auch bei einem Ausfall des Programmschaltwerkes 24 bzw. der Antriebsvorrichtung 12 oder eines Defektes, in der dem Sicherungsriegel 6,36 zugeordneten Sperrvorrichtung ein Öffnen des Sichenngsriegels 6 zu ermöglichen, kann wie in Figur 9 schematisch angedeutet, eine Notöffnurgsvorrichtung 59 vorgesehen sein. Im gezeigten Ausführugsbeispiel umfaßt diese ein Schloß 60 sowie eine Betätigungsvorrichtung 61. Im Bedarfsfall wird mit dem Schlüsel über das Schloß 60 die Betätigungsvorrichtung entsperrt und in Richtung des Sicherungsriegels 36 gedrückt, bis die mit einen Innervierkant versehene Betätigungsvorrichtung 61 den, auf dem Sicherungsriegel 36, im Bereich der Achse 44 aufgebrachten Vierkant 62 umfaßt. Durch Drehen der Betätigungsvorrichtung 61 kann dann der Sicherangsriegel 36 in die geöffnete Stellung verschwenkt werden.

Dadurch wird sichergestellt, daß mit einfachen mechanischen Mitteln unter Venwendung eines zusätzlichen Schlosses bei Ausfall der Steuerusanlage trotzdem die mit der erfindungsgemäßen Schloßanlage versperrte Tür geöffnet werden kann.

### BEZUGSZEICHENAUFSTELLUNG

1 1 Kleintresor
2 Tür
3 Türrahmen
4 Schloßanlage
6 Sperriegel
6 Sicherungsriegel
7 Sperrvorrichtung
8 Sperrvorrichtung
9 Ssclißmechanik
10 Schlüssel
11 Handgriff
12 Antriebsvorrichtung
13 Schraubenfeder
14 Entsperrantrieb
15 Elektromagnet
16 Stellungsgeber
17 Leitung
18 Leitung
19 Steuereinrichtung
20 Hochfrequenzversorgungsanlage
21 Niederfrequenzversorgungsanlage
22 Zeilenansteuereinheit
23 Spaltenansteuereinheit
24 Programmschaltwerk
26 Energieversorgungseinrichtung
26 Alarmmeldeanlage
27 Sirene
28 Ruhestellung
29 Öffnungsstellung
30 Sperrhebel
31 Fürungsbahn
32 Pfeil
33 Unterbrecherglied
34 Achse
35 Zugfeder
36 Sicherungsriegel
37 Sperriegel
38 Öffnungskontakt
39 Entsperrantrieb
40 Schraubenfeder
41 Zugvorrichtung
42 Ende
43 Ende
44 Achse
45 Stirnseite
46 Schubstangen
47 Kulissenbahn
48 Öffnungsstellung
49 Pfeil
50 Stirnseite
51 Mitnahmestift
52 Ruhestellung
53 Pfeil
54 Pfeil
55 Diode
56 Codeglied
57 Sperrglied
58 Codiereinheit
59 Notöffnungsvorrichtung
60 Schloß
61 Betätigungsvorrichtung
62 Vierkant

## Patentansprüche

1. Schloßanlage zur Sicherung von Türen oder dgl. mit zwei relativ gegenüber der zu verschließenden Tür bewegbar gelagerten Riegeln (5,6,36,37) und zwei diesen zugeordneten Sperrvorrichtungen (7, 8) eine der beiden Sperrvorrichtungen weist eine mit einem Schlüssel (10) sperrbare Schließmechanik (9) auf und der anderen ist ein fernbetätigbarer Entsperrantrieb (14, 39) zugeordnet, dadurch gekennzeichnet, daß dem mit der Schließmechanik (9) sperrbaren Sperriegel (5,37) ein Stellungsgeber (16) zugeordnet ist, der bei geöffnetem Sperriegel (5,37) aktiviert ist und die Beaufschlagung des fernbetätigbaren Entsperrantriebes (14,39) freigibt und daß dem dem Entaperrantrieb (14,39) zugeordneten Sicherungsriegel (6,36) eine in Öffnungsrichtung (32,54) wirksame Antriebsvorrichtung (12) zugeordnet ist, die mit dem Sperriegel (5,37) zusammewirkt und mit diesem in eine zur Verstellung des Sicherungsriegels (6,36) vorgesehene Ausgangsstellung verstellbar ist.

2. Schloßanlage nach Anspruch 1, dadurch gekennzeichnet, daß der Sicherungsriegel (6) in einer in Öffnungsrichtung (32) verlaufenden, insbesondere am Sperriegel (5) angeordnten Führungsbahn (31) verschiebbar gelagert ist und daß die dem Sicherungsriegel (6) zugeordnete Sperrvorrichtung (8) einen durch einen Elektromagnet (15) gebildeten Entsperrantrieb (14) und einen in den Sicherungsriegel (6) eingreifenden Sperhebel (30) aufweist, der durch den Elektromagnet (15).in eine vom Sicherrungsriegel (6) entfernte Freigabestellung verstellbar ist.

3. Schloßanlage nach einem der Anscprüche 1 oder 2, dadurch gekennzeichnet, daß die Antriebsvorrichturg (12) für den Sicherungsriegel (6, 36) durch eine zwischen Sperr- und Sicherungsriegel (5, 6,37,36) angeordnete Zugvorrichtung (41), z.B. eine Schraubenfeder (13_{"}40), gebildet ist.

4. Schloßanlage nach Ansprüche 2, dadurch gekennzeichnet, daß die Führungsbahn (31) für den Sicherungsriegel (6) vorzugsweise im Türrahmen (3) angeordnet ist und daß die Antriebsvorrichtung (12) durch eine zwichen dem Sicherungsriegel (6) und dem Türrahmen (3) angeordnete Zugvorrichtung, nämlich eine Schraubenfeder (13), gebildet ist.

5. Schtoßaniage nach einem der Anprüche 1 bis 4, dadurch gekennzeichnet, daß der Sicherungsriegel (36) um eine Achse (44) drehbar gelagert ist und die Antriebsvorrichtung (12) eine Zugvorrichtung (41), z.B. eine Schraubenfeder (40), aufweist, die durch den Ensperrantrieb (39), z.B. einen Elektromagnet (15), aus einer zwischen der Achse (44) und der einen Stirnseite (45) des Sicherungsriegels (36) befindlichen Ruhestellung (52) in eine zwischen der Achse (44) und der gegeüberliegenden Stirnseite (50) des Sicherungsriegels (36) befindliche Öffnungsstellung (48) verbringbar ist. 1

6. Schloßanlage nach, Anspruch 5, dadurch gekennzeichnet, daß der Sicherungsriegel (6,36) die zugehörige Antriebsvorrichtung (12) sowie der Entsperrantrieb (14,39) und der dem Sperriegel (5,37) zugeordnete Stellungsgeber (16) im Türrahmen (3) angeordnet ist.

7. Schloßanlage nach einem der Ansprüche 1 bis 6, dadurch gekennzeichnet, daß der Stellungsgeber (16) parallel zu dem Entsperrantrieb (14,39), z.B. dem Elektromagnet (15), geschaltet ist und ein Unterbrecherglied (33), z.B. einen Öffnungskontakt (38), aufweist, der bei geöffnetem Sperriegel (5,37) aktiviert ist.

8. Schloßanlage nach Anspruch 7, dadurch gekennzeichnet, daß der Stellungsgeber (16) und der Entsperrantrieb (14,39) sowohl an eine Hochfrequenzversorgungsanlage (20) als such an eine Niederfrequenzversorgungsanlage (21) angeschlossen sind.

9. Schloßanlage nach einem der Ansprüche 7 oder 8, dadurch gekennzeichnet, daß die Steuereinrichtung (19) für die Schloß-anlage (4) eine Zeilen-Spalten-Matrix aufweist und über eine Zeilenansteuereinheit (22) und eine Spaltenansteuereinheit (23) die Stellungsgeber (16) mit der Hochfrequenzversorgungsanlage (20) zusammengeschaltet sind und daß bei einer Aktivierung des Öffnungskontaktes (38) des Stellungsgebers (16) ein Codeglied (56) aktiviert ist, weiches über die Zeilenansteuereinheit (22) und die Spaltenansteuereinheit (23) den Entsperrantrieb (14,39) an die Niederfrequenzversorgungsanlage (21) anschließt, wobei vorzugsweise dem Codeglied (56) ein Sperrglied (57) zugeordnet, welches mit einer Codiereinheit (58) urd einer Alarmmeldeanlage (26) zusammengeschaltet ist und bei einer Aktivierung des Stellungsgebers (16) ohne Vorliegen eines Freigabeisignals von der Codiereinheit (58) die Alarmmeldeanlage (26) aktiviert ist.

10. Schloßanlage nach einem der Ansprüche 1 bis 9, dadurch gekennzeichnet, daß dem Sicherungsriegel (6,36) bzw. dessen Antriebsvorrichtung (12) eine Notöffnungssvorrichtung (59) zugeordnet ist, die vorzugssweise eine über ein Schloß (60) mit dem Sicherungsriegel (6,36) bzw. dessen Antriebsvorrichtung (12) in Eingriff bringbare Betätigungsvorrichtung (61) um-faßt.

## Claims

1. Locking arrangement for securing doors or the like with two bolts (5,6,36,37) mounted for displacement relative to the door to be closed and two locking devices (7,8) associated therewith, one of the two locking devices having a locking mechanism (9) which may be locked with a key (10) and a remote-controllable unlocking drive (14,39) being associated with the other locking device, characterized in that a positioning means (16) is associated with the lock bolt (5,37) lockable with the locking mechanism (9) and is actuated when the lock bolt (5,37) is open to release the remote-controllable unlocking drive (14,39), and a drive device (12) effective in an opening direction (32,54) and associated with the safety bolt (6,36) associated with the unlocking drive (14,39), the drive device cooperating with the lock bolt (5,37) and being adjustable therewith into a starting position for the displacement of the safety bolt (6,36).

2. Locking arrangement according to claim 1, characterized in that the safety bolt (6) ist displaceably mounted in a guide path (31) extending in the opening direction (32) and which may be arranged on the lock bolt (5), and the locking device (8) associated with the safety bolt (6) has an unlocking drive (14) constituted by an electromagnet (15) and a latch (30) engaging the safety bolt (6) and displaceable by the electromagnet (15) into a release position remote from the safety bolt (6).

3. Locking arrangement according to one of claims 1 or 2, characterized in that the drive device (12) for the safety bolt (6,36) is constituted by a tension device (41), for example a coil spring (13,40), arranged between the lock and safety bolts (5,6,37,36).

4. Locking arrangement according to claim 1, characterized in that the guide path (31) for the safety bolt (6) is preferably arranged in the doorframe (3) and the drive device (12) is constituted by a tension device, i.e. a coil spring (13), arranged between the safety bolt (6) and doorframe (3).

5. Locking arrangement according to one of claims 1-4, characterized in that the safety bolt (36) is pivotal about an axis (44) and the drive device (12) has a tension device (41), for example a coil spring (40), which may be moved by the unlocking drive (39), for example an electromagnet (15), from a rest position (52) between the axis (44) and an end face (45) of the safety bolt (36) to an opening position (48) between the axis (44) and the opposite end face (50) of the safety bolt (36).

6. Locking arrangement according to claim 5, characterized in that the safety bolt (6,36), the associated drive device (12) as well as the unlocking drive (14,39) and the positioning means (16) associated with the lock bolt (5,37) are arranged in doorframe (3).

7. Locking arrangement according to one of claims 1 to 6, characterized in that the positioning means (16) is connected parallel to the unlocking drive (14,39), for example the electromagnet (15), and a circuit breaker (33) has, for example, an opening contact (38) actuated when the lock bolt (5,37) is open.

8. Locking arrangement according to claim 7, characterized in that the positioning means (16) and the unlocking drive (14,39) are connected to a high-frequency power supply installation (20) as well as a low-frequency power supply installation.

9. Locking arrangement according to one of claims 7 or 8, characterized in that the control arrangement (19) for the locking arrangement (4) has a line-column matrix and that the positioning means (16) are connected to the high-frequency power supply installation (20) by a line control unit (22) and a column control unit (23), and that a code member (56) is actuated when the opening contact (38) of the positioning means (16) is actuated, the code member connecting the unlocking drive (14,39) to the low-frequency power supply installation (21) by the line control unit (22) and the column control unit (23), a locking member (57) being preferably associated with the code member (56) and being integrated on a encoding unit (58) and an alarm emitting installation (26), the alarm emitting installation (16) being actuated when the positioning means (16) is actuated without the presence of a release signal emitted by the encoding unit (58). 10. Locking arrangement according to one of claims 1 to 9, characterized in that an emergency opening device (59) is associated with the safety bolt (6,36) or its drive device (12), preferable comprising an actuating device (61) engageable by a lock (60) with the safety bolt (6,36) or its drive device (12).

## Revendications

1. Système de serrure pour la condamnation de portes ou analogues, à deux pênes montés mobilement relativement à la porte à fermer et à deux dispositifs de blocage associés à ceux-ci, l'un des deux dispositifs de blocage comportant un mécanisme de fermeture blocable avec une clé et à l'autre étant associée une commande de déblocage actionnée à distance, caractérisé en ce qu'au pêne de blocage (5,37) verrouillable par le mécanisme de fermeture (9) est associé un capteur de position (16) qui est activé dans le cas du pêne de blocage (5,37) ouvert et libère la sollicitation de la commande de déblocage (14,39) télécommandée et en ce qu'au pêne de sécurité (6,36) associé à la commande de déblocage (14,39) est associé un dispositif de commande (12) actif dans le sens d'ouverture (32,54), qui coopère avec le pêne de blocage (5,37) et est déplaçable avec celui-ci dans une position de départ prévue pour le déplacement du pêne de sécurité (6,36).

2. Système de serrure selon la revendication 1, caractérisé en ce que le pêne de sécurité (6) est monté de façon déplaçable en translation dans une voie de guidage s'étendant en direction d'ouverture (32) et disposée en particulier sur le pène de blocage (5) et en ce que le dispositif de blocage (8), associé au pêne de sécurité (6), comporte une commande de déblocage (14) formée par un électro-aimant (15) et un levier de blocage (30) pénétrant dans le pêne de sécurité (6) et qui est déplaçable par l'élec- tro-aiffiant (15) dans une position de libération éloignée du pêne de sécurité (6).

3. Système de serrure selon l'une des revendications 1 ou 2, caractérisé en ce que le dispositif de commande (12) pour le pêne de sécurité (6) est constitué par un dispositif de traction (41), par exemple un ressort hélicoidal (13,40), monté entre les pénes de blocage et de sécurité (5,6,37,36).

4. Système de serrure selon l'une des revendications 1 ou 2, caractérisé en ce que la voie de guidage (31) pour le pêne de sécurité (6) est disposée de préférence dans le châssis de porte (3) et en ce que le dispositif de commande (12) est constitué par un dispositif de traction, un ressort hélicoidal (13), monté entre le pêne de sécurité (6) et le châssis de porte (3).

5. Système de serrure selon la revendication 1 à 4, caractérisé en ce que le pêne de sécurité (36) est monté tournant autour d'un axe (44) et le dispositif de commande (12) comporte un dispositif de traction (41), par exemple un ressort hélicoidal (40), qui est transférable par la commande de déblocage (39), par exemple un électro-aimant (15), d'une position de repos (52) se trouvant entre l'axe (44) et une face frontale (45) du pêne de securité (36), à une position d'ouverture (48) se trouvant entre l'axe (44) et la face frontale opposée (50) du pêne de sécurité (36).

6. Système de serrure selon la revendication 5, caractérisé en ce que le pêne de sécurité (6;36), le dispositif de commande associé (12) ainsi que la commande de déblocage (14,39) et le capteur de déplacement (16) associé au pêne de blocage (5,37) sont disposés dans le châssis de porte (3).

7. Système de serrure selon l'une des revendications 1 à 6, caractérisé en ce que le capteur de position (16) est connecté en parallèle avec la commande de déblocage (14,39) par exemple l'electro-aimant (15) et comporte un organe interrupteur (33), par exemple un contact d'ouverture (38) qui est active dans le cas du pêne de blocage (5,37) ouvert.

8. Système de serrure selon la revendication 7, caractérisé en ce que le capteur de deplacement (16) et la commande de déblocage (14,39) sont connectés aussi bien à une installation d'alimentation à haute fréquence (20) qu'à une installation d'alimentation à basse fréquence (21).

9. Système de serrure selon l'une des revendications 7 ou 8, caractérisé en ce que le dispositif de pilotage (19) pour le système de serrure (4) comporte une matrice à lignes et à colonnes et le capteur de position (16) est connecté conjointement à l'installation d'alimentation à haute fréquence (20) par l'intermédiaire d'une unité de pilotage de ligne (22) et une unité de pilotage de colonne (23) et en ce que, lors d'une activation du contact d'ouverture (38) du capteur de position (16), un organe de codage (56) est activé, lequel connecte la commande de déblocage (14,39) à l'installation d'alimentation à basse fréquence (21) par l'intermédiaire de l'unité de pilotage de ligne (22) et de l'unité de pilotage de colonne (23), auquel cas à l'organe de codage (56) est associé un élément de verrouillage (57) qui est connecté conjointement à une unité de codage (58) et à une installation de signal d'alarme (26) et l'installation de signal d'alarme (26) est activée lors d'une activation du capteur de position (16) sans la présence d'un signal de libération provenant de l'unité de codage (58).

10. Système de serrure selon l'une des revendications 1 à 9, caractérisé en ce qu'au pêne de sécurité (6,36) ou à son dispositif de commande (12) est associé un dispositif d'ouverture de secours (59) qui comprend de préférence un dispositif d'actionnement (61) pouvant être mis en prise avec le pêne de sécurité (6,36) ou avec son dispositif de commande (12).
